# EUROPÄISCHE PATENTSCHRIFT

(11) **EP 3 073 074 B1**
(45) Veröffentlichungstag und Bekanntmachung des Hinweises auf die Patenterteilung: **18.05.2022**
(21) Anmeldenummer: 16000677.1
(22) Anmeldetag: 21.03.2016
(51) Int. Cl.: F01M 11/10, F01M 11/00

(54) **MONTAGEELEMENT FÜR EINE BRENNKRAFTMASCHINE, INSBESONDERE FÜR EINE FAHRZEUG-BRENNKRAFTMASCHINE**
MOUNTING ELEMENT FOR A COMBUSTION ENGINE, IN PARTICULAR FOR A VEHICLE INTERNAL COMBUSTION ENGINE
ÉLEMENT DE MONTAGE POUR UN MOTEUR A COMBUSTION INTERNE, EN PARTICULIER POUR UN MOTEUR A COMBUSTION INTERNE DE VEHICULE AUTOMOBILE

(30) Priorität: 26.03.2015 DE 102015003898
(43) Veröffentlichungstag der Anmeldung: 28.09.2016
(73) Patentinhaber: MAN Truck & Bus SE, 80995 München (DE)
(72) Erfinder: Späth, Moritz, 91080 Uttenreuth (DE)
(74) Vertreter: Liebl, Thomas

(56) Entgegenhaltungen:
- CN-A- 1 987 060
- JP-A- 2002 364 325
- JP-A- 2007 224 782
- JP-U- S6 390 012

## Beschreibung

Die Erfindung betrifft ein Montageelement für eine Brennkraftmaschine, insbesondere für eine Fahrzeug-Brennkraftmaschine, nach dem Oberbegriff des Patentanspruches 1 sowie eine Brennkraftmaschine und/oder ein Fahrzeug, insbesondere ein Nutzfahrzeug, mit dem Montageelement nach Patentanspruch 14.

Es ist bekannt, dass in einem Ölkreislauf einer Brennkraftmaschine eine Saugleitung vorgesehen ist, mittels der ein in einer Ölwanne angesammeltes Öl bzw. Motoröl einer Öl-Pumpe zugeführt werden kann. Mittels der Öl-Pumpe wird das Öl dabei durch den Ölkreislauf gefördert. Die Saugleitung kann als separates Bauteil ausgebildet sein, das mittels geeigneter Befestigungselemente an der Brennkraftmaschine befestigt wird.

Des Weiteren ist es bei Brennkraftmaschinen, insbesondere bei Omnibus-Brennkraftmaschinen, auch bekannt, wenigstens ein Abschirm- und/oder Leitelement bzw. ein Spritzblech vorzusehen, mittels dem ein Strömen des in der Ölwanne angesammelten Öls in einen Kurbelraum der Brennkraftmaschine und ein Abströmen des in der Ölwanne angesammelten Öls weg von einer Ansaugöffnung der Saugleitung verhindert wird. Ein derartiges Strömen bzw. Abströmen des in der Ölwanne angesammelten Öls tritt üblicherweise bei dynamischen Fahrsituationen (beispielsweise bei einer Bremsung, Beschleunigung oder Kurvenfahrt) eines die Brennkraftmaschine aufweisenden Fahrzeugs auf. Das in der Ölwanne angesammelte Öl kommt bei derartigen Fahrzeugsituationen in Bewegung und beginnt zu schwappen und zu spritzen. Mittels des Abschirm- und/oder Leitelements wird dann ein Einsaugen von Luft in die Ansaugöffnung der Saugleitung und ein durch den rotierenden Kurbeltrieb der Brennkraftmaschine verursachtes, verstärktes Aufwirbeln von Öl vermindert bzw. verhindert. Das Abschirm- und/oder Leitelement kann als separates Bauteil ausgebildet sein, das mittels geeigneter Befestigungselemente an der Brennkraftmaschine befestigt wird.

Die Saugleitung und das Abschirm- und/oder Leitelement können jedoch nicht nur als separate Bauteile ausgebildet sein, sondern auch durch ein einziges Montageelement gebildet sein, das sowohl die Saugleitung als auch das Abschirm- und/oder Leitelement aufweist. Aus der DE 10 2008 038 878 B4 geht beispielsweise ein Ölabscheideeinsatz bzw. ein Ölabweisteil hervor, das einen Ansaugkanal oder Ansaugkanalabschnitte für einen Ansaugkanal aufweist, über welchen Öl aus einer Ölwanne angesaugt und einer Ölpumpe zugeführt werden kann. Der Ansaugkanal kann dabei mittels einer Steckverbindung mit der Ölpumpe verbunden werden. Die Steckverbindung ist hier derart ausgebildet, dass der Ölabscheideeinsatz in Brennkraftmaschinen-Querrichtung und/oder in Brennkraftmaschinen-Längsrichtung verlagert werden muss, um die Steckverbindung herzustellen und zu lösen. Somit muss der Ölabscheideeinsatz zur Montage zunächst in Hochachsenrichtung von unten nach oben und anschließend zur Herstellung der Steckverbindung in Brennkraftmaschinen-Querrichtung und/oder in Brennkraftmaschinen-Längsrichtung verlagert werden. Durch diese Ausbildung der Steckverbindung ist die Montage und die Demontage des Ölabscheideeinsatzes aufgrund der Platzverhältnisse und der schlechten Zugänglichkeit dieses Bereichs der Brennkraftmaschine schwierig. Die JP 2002 364325 A offenbart ein Montageelement gemäss dem Oberbegriff des Anspruchs 1.

Aufgabe der Erfindung ist es, ein Montageelement für eine Brennkraftmaschine, insbesondere für eine Fahrzeug-Brennkraftmaschine, bereitzustellen, mittels dem die Montage der Brennkraftmaschine vereinfacht wird.

Diese Aufgabe wird durch die Merkmale der unabhängigen Patentansprüche gelöst. Bevorzugte Weiterbildungen sind in den Unteransprüchen offenbart.

Gemäß Patentanspruch 1 wird ein Montageelement für eine Brennkraftmaschine, insbesondere eine Fahrzeug-Brennkraftmaschine, vorgeschlagen, mit einer Saugleitung, mittels der im montierten Zustand der Brennkraftmaschine ein in einer Ölwanne angesammeltes Öl einer Öl-Fördereinrichtung, insbesondere einer Öl-Pumpe, zuführbar ist, und mit wenigstens einem Abschirm- und/oder Leitelement, mittels dem im montierten Zustand der Brennkraftmaschine ein Strömen des in der Ölwanne angesammelten Öls in einen Kurbelraum der Brennkraftmaschine und/oder ein Abströmen des in der Ölwanne angesammelten Öls weg von einer Ansaugöffnung der Saugleitung verhinderbar ist. Die Saugleitung und die Öl-Fördereinrichtung können dabei mittels einer Steckverbindung miteinander verbunden werden. Erfindungsgemäß ist die Steckverbindung derart ausgebildet ist, dass die Herstellung der Steckverbindung durch eine Verlagerung des Montageelements relativ zur Brennkraftmaschine in Brennkraftmaschinen-Hochrichtung nach oben erfolgt.

Auf diese Weise wird die Montage der Brennkraftmaschine deutlich vereinfacht, da das Montageelement nun lediglich relativ zur Brennkraftmaschine in Brennkraftmaschinen-Hochrichtung von unten nach oben verlagert werden muss, um die Steckverbindung herzustellen. Zum Lösen der Steckverbindung muss das Montageelement dann lediglich relativ zur Brennkraftmaschine in Brennkraftmaschinen-Hochrichtung von oben nach unten verlagert werden. Somit muss das Montageelement in diesem schwer zugänglichen Bereich der Brennkraftmaschine nicht in Brennkraftmaschinen-Querrichtung und/oder in Brennkraftmaschinen-Längsrichtung verlagert werden, um die Steckverbindung herzustellen oder zu lösen. Dadurch kann das Montageelement auch besonders rasch montiert und demontiert werden.

Die Begrifflichkeit Öl-Fördereinrichtung ist hier dabei derart zu verstehen, dass die Öl-Fördereinrichtung auch wenigstens eine zwischen die Öl-Fördereinrichtung und die Saugleitung geschaltete Verbindungsleitung umfasst, wenn eine derartige Verbindungsleitung vorgesehen ist.

Bevorzugt ist das Montageelement dabei derart ausgebildet, dass es zur vollständigen Montage und/oder Demontage im Wesentlichen lediglich in Hochachsenrichtung verlagert werden muss. Auf diese Weise kann das Montageelement besonders einfach und zeitsparend in einem Schritt montiert bzw. demontiert werden.

In einer weiteren bevorzugten Ausgestaltung ist die Steckverbindung derart ausgebildet, dass durch das Stecken der Saugleitung in oder auf die Öl-Fördereinrichtung eine Vorzentrierung des Montageelements und somit ein Sperren wenigstens eines Freiheitsgrads des Montageelements erfolgt. So kann das Montageelement besonders einfach an der Brennkraftmaschine montiert werden.

Weiter bevorzugt weist die Saugleitung einen, insbesondere geraden, rohrförmigen Steckabschnitt auf, der zur Herstellung der Steckverbindung in oder auf einen korrespondierenden Steckabschnitt der Öl-Fördereinrichtung gesteckt werden kann. Auf diese Weise ist die Steckverbindung einfach und funktionssicher ausgebildet.

Vorzugsweise erstreckt sich der rohrförmige Steckabschnitt im montierten Zustand der Brennkraftmaschine im Wesentlichen in Brennkraftmaschinen-Hochrichtung, um die Steckverbindung einfach herstellen und lösen zu können. Weiter bevorzugt ragt der rohrförmige Steckabschnitt im montierten Zustand der Brennkraftmaschine, in Brennkraftmaschinen-Hochrichtung gesehen, nach oben von einem mit dem Steckabschnitt verbundenen Leitungsabschnitt der Saugleitung ab.

Erfindungsgemäss ist das Montagelement im montierten Zustand mit dem Abschirm- und/oder Leitelement in einer Anlageverbindung mit einem Kurbelgehäuse der Brennkraftmaschine, insbesondere mit einem unteren Wandbereich des Kurbelgehäuses, um die Montage des Montageelements weiter zu vereinfachen. Bevorzugt ist dabei vorgesehen ist, dass das Montagelement an das Kurbelgehäuse angeflanscht werden kann. Bevorzugt sind die Befestigungsmittel, beispielsweise die Schrauben, zur Anflanschung des Montageelements an das Kurbelgehäuse im montierten Zustand des Montageelements dabei ebenfalls in Hochachsenrichtung ausgerichtet, um die Montage des Montageelements weiter zu vereinfachen. Die Anflanschung kann dabei vorzugsweise mittels speziell zur Anflanschung des Montagelements vorgesehener Befestigungsmittel erfolgen. Damit kann bei einer Demontage der Ölwanne das Montagelement an der Brennkraftmaschine verbleiben.

Weiter bevorzugt ist eine Fixiereinrichtung vorgesehen, mittels der das Montageelement an der Brennkraftmaschine, insbesondere an einem Kurbelgehäuse der Brennkraftmaschine festgelegt werden kann. Mittels der Fixiereinrichtung kann das Montageelement einfach und funktionssicher an dem Kurbelgehäuse festgelegt werden. Bevorzugt ist dabei vorgesehen, dass die Fixiereinrichtung durch eine Schrauben-Hülsen-Kombination gebildet ist, deren Hülse mit der Saugleitung und/oder mit dem Abschirm- und/oder Leitelement verbunden ist. Die Hülse kann dabei beispielsweise in die Saugleitung und/oder in das Abschirm- und/oder Leitelement eingepresst sein. So kann das Befestigungselement besonders einfach und zuverlässig an dem Montageelement vorgesehen werden. Die Schrauben sind dann schon verliersicher am Montageelement vorgruppiert, wodurch die Montage weiter vereinfacht wird. Die Verbindung der wenigstens einen Hülse mit der Saugleitung und/oder mit dem Abschirm- und/oder Leitelement kann dabei besonders einfach realisiert werden, wenn das Montageelement aus Kunststoff gefertigt ist.

In einer bevorzugten Ausgestaltung des erfindungsgemäßen Montageelements sind die Saugleitung und das wenigstens eine Abschirm- und/oder Leitelement materialeinheitlich und/oder einstückig ausgebildet. Auf diese Weise können eine besonders hohe Einsparung von Material- und Werkzeugkosten sowie eine Reduzierung von Montagetoleranzen erreicht werden.

Weiter bevorzugt ist wenigstens ein Wandbereich der Saugleitung durch wenigstens einen Wandbereich des Abschirm- und/oder Leitelements gebildet, um die Materialkosten weiter zu verringern. Alternativ und/oder zusätzlich kann natürlich auch wenigstens ein Wandbereich des Abschirm- und/oder Leitelements durch wenigstens einen Wandbereich der Saugleitung gebildet sein.

Vorzugsweise ist das Montageelement aus Metall, insbesondere aus einem Leichtmetall, bevorzugt aus Aluminium, gefertigt. So kann das Montageelement besonders stabil, einfach und in Verbindung mit einem Leichtmetall auch gewichtsgünstig gefertigt werden. Zudem ist ein aus Metall gefertigtes Montageelement auch besonders widerstandsfähig bzw. zuverlässig. Bevorzugt ist dabei vorgesehen, dass das Montageelement mittels eines Gussverfahrens, insbesondere mittels eines Sandgussverfahrens, gefertigt ist, um das Montageelement auf kostengünstige Weise aus Metall zu fertigen.

Alternativ zur Ausbildung aus Metall kann das Montageelement auch aus Kunststoff gefertigt sein, um das Montageelement besonders leicht auszubilden. Bevorzugt ist dabei vorgesehen, dass das Montageelement aus mehreren, insbesondere aus zwei, miteinander verbindbaren, insbesondere stoffschlüssig miteinander verbindbaren und/oder mittels eines Gussverfahrens gefertigten bzw. urgeformten, separaten Kunststoff-Bauteilen gefertigt ist. So wird die Fertigung des Montageelements aus Kunststoff deutlich vereinfacht. Besonders bevorzugt ist es dabei, wenn bei der Fertigung des Montageelements aus mehreren miteinander verbindbaren Kunststoff-Bauteilen die Kunststoff-Bauteile direkt werkzeugfallend geformt werden können. Auf diese Weise werden zusätzliche Bauteil-, Bearbeitungs- und Montagekosten nach dem Ausformen der Kunststoff-Bauteile deutlich verringert.

Bevorzugt umgreift das Montageelement im montierten Zustand der Brennkraftmaschine wenigstens eine ausgangsseitig an die Öl-Fördereinrichtung angeschlossene, insbesondere sich in Brennkraftmaschinen-Längsrichtung erstreckende, Öldruckleitung, mittels der das Öl ausgehend von der Öl-Fördereinrichtung dem weiteren Öl-Kreislauf zuführbar ist, in Brennkraftmaschinen-Hochrichtung gesehen, unterseitig. Auf diese Weise ist das Montageelement platzsparend ausgebildet und eine einfache Montage bzw. Demontage des Montageelements möglich.

Weiter bevorzugt weist ein Ölaufnahmeraum der Ölwanne einen Vertiefungsbereich auf, an dem der Ölaufnahmeraum im Vergleich zu einem angrenzenden Ölaufnahmeraum-Bereich in Brennkraftmaschinen-Hochrichtung nach unten vertieft ist, so dass sich in dem Vertiefungsbereich ein Großteil des in der Ölwanne angesammelten Öls befindet. Das Abschirm- und/oder Leitelement kann dann im montierten Zustand der Brennkraftmaschine den Vertiefungsbereich, in Brennkraftmaschinen-Hochrichtung gesehen, oberseitig überdecken und/oder abdecken. So wird ein Überströmen des in der Ölwanne angesammelten Öls in den Kurbelraum der Brennkraftmaschine einfach und zuverlässig verhindert, da der tiefe Sumpfbereich der Ölwanne zum Kurbelraum hin verdeckt ist. Ein derartiger Vertiefungsbereich ist besonders häufig bei Omnibus-Brennkraftmaschinen vorgesehen.

Weiter bevorzugt ist wenigstens ein, insbesondere eine ballige Außenkontur aufweisender, Ölverdrängungskörper vorgesehen, der im montierten Zustand des Montageelements bei einem definierten Winkel des Ölwannen-Ölspiegels relativ zu einer Horizontalebene in das in der Ölwanne angesammelte Öl eintaucht. Dadurch wird beispielsweise bei einer Fahrzeugschräglage der Ölspiegel angehoben und somit die Gefahr des Ansaugens von Luft in die Saugleitung verringert. Bevorzugt ist der Ölverdrängungskörper dabei derart ausgebildet, dass sich der Ölverdrängungskörper im montierten Zustand der Brennkraftmaschine bei ebenem Stand des Fahrzeugs knapp über oder aufgrund geometrischer Randbedingungen knapp unter dem Ölwannen-Ölspiegel befindet, so dass das bei ebenem Stand des Fahrzeugs kein Öl durch das Verdrängungselement verdrängt wird. Bevorzugt ist der Ölverdrängungskörper im montierten Zustand der Brennkraftmaschine zudem unterhalb der Bewegungshülle des Kurbeltriebs (Raum für zum Beispiel Kurbelwelle und Pleuel) und unterhalb der Lagerstühle des Kurbelgehäuses angeordnet. Weiter bevorzugt ist der Ölverdrängungskörper materialeinheitlich und/oder einstückig mit der Saugleitung und/oder mit dem Abschirm- und/oder Leitelement verbunden ist, um die Montage zu vereinfachen und die Herstellungskosten zu reduzieren.

Zweckmäßig kann die Saugleitung ferner ein Sieb- und/oder Filterelement aufweisen, mittels dem das der Öl-Fördereinrichtung zugeführte Öl gesiebt und/oder gefiltert werden kann. Auf diese wird verhindert, dass größere Partikel durch den Ölkreislauf gefördert werden. Bevorzugt ist dabei vorgesehen, dass das Sieb- und/oder Filterelement im Bereich einer Ansaugöffnung der Saugleitung angeordnet ist, um das Sieb- und/oder Filterelement auf besonders einfache Weise an der Saugleitung vorzusehen und ein Ansammeln von Partikeln in der Saugleitung zu vermeiden.

Vorzugsweise ist das Sieb- und/oder Filterelement mittels wenigstens eines Befestigungselements, insbesondere wenigstens eines Sicherungsrings, an der Saugleitung festgelegt, um das Sieb- und/oder Filterelement auf besonders einfache Weise an der Saugleitung vorzusehen. Bevorzugt ist dabei vorgesehen, dass das Sieb- und/oder Filterelement aus Metall gefertigt, um das Siebelement stabil, funktionssicher und einfach austauschbar auszubilden.

Alternativ zur Festlegung mittels wenigstens eines Befestigungselements können das Siebelement und die Saugleitung auch materialeinheitlich und/oder einstückig miteinander verbunden sein. So entfällt der Montageaufwand zur Montage des Siebelement an der Saugleitung. Die materialeinheitliche und/oder einstückige Verbindung des Siebelements mit der Saugleitung kann dabei besonders einfach durch eine Fertigung des Montageelements aus Kunststoff realisiert werden. Die Siebfunktionalität kann so beispielsweise in einem von mehreren separaten Kunststoff-Bauteilen werkzeugfallend ausgeformt werden.

In einer bevorzugten Ausgestaltung ist das Abschirm- und/oder Leitelement plattenförmig ausgebildet, um das Abschirm- und/oder Leitelement funktionsoptimiert und platzsparend zu gestalten. Weiter bevorzugt kann das Abschirm- und/oder Leitelement im montierten Zustand des Montageelements ein Kurbelgehäuse und/oder einen Kurbelraum der Brennkraftmaschine zumindest bereichsweise, in Brennkraftmaschinen-Hochrichtung gesehen, unterseitig überdecken bzw. abdecken. Dadurch wird zuverlässig sichergestellt, dass das in der Ölwanne angesammelte Öl nicht in den Kurbelraum der Brennkraftmaschine gelangt.

Bevorzugt ist im montierten Zustand des Montageelements das Abschirm- und/oder Leitelement, in Brennkraftmaschinen-Hochrichtung gesehen, unterhalb des Kurbelgehäuses und/oder unterhalb der Kurbeltriebs-Bewegungshülle und/oder oberhalb des Ölspiegels des sich in seiner Ruhelage befindlichen Öls angeordnet, um das Abschirm- und/oder Leitelement einfach und funktionssicher anzuordnen.

Vorzugsweise ist eine Ansaugöffnung der Saugleitung zudem derart angeordnet, dass sie bei dynamischen Fahrsituationen stets vollständig in das in der Ölwanne angesammelte Öl eingetaucht ist. Weiter bevorzugt weist das Abschirm- und/oder Leitelement wenigstens eine Ausnehmung auf, durch die im montierten Zustand der Brennkraftmaschine wenigstens ein Sensorelement, insbesondere ein Ölstandsensor, geführt ist. Bevorzugt ist die Ausnehmung dabei derart ausgebildet, dass das Montagelement ohne Demontierung des Sensors montiert und demontiert werden kann.

Weiter bevorzugt kann das Montageelement auch derart ausgebildet sein, dass es auch als Querverstärkung des Kurbelgehäuses dient. Dies kann beispielsweise durch zusätzliche Verrippung, zusätzliche Befestigungsschrauben zum Kurbelgehäuse hin oder die Wahl eines höher belastbaren Materials, beispielsweise Stahl, realisiert werden. Auf diese Weise wird das Kurbelgehäuse bei Fahrzeug-Schlechtweg-Fahrt (Schlaglöcher) am Verwinden und Aufspreizen gehindert und der Motor insgesamt robuster. Gegebenenfalls könnte somit die deutlich voluminösere Ölwanne in Aluminium-Leichtbauweise gehalten werden, was Gewichtsvorteile für den Motor bringt.

Des Weiteren wird auch eine Brennkraftmaschine und ein Fahrzeug, insbesondere ein Nutzfahrzeug, mit dem erfindungsgemäßen Montageelementmit beansprucht. Die sich hieraus ergebenden Vorteile sind identisch mit den bereits gewürdigten Vorteilen des erfindungsgemäßen Montageelements, so dass diese an dieser Stelle nicht wiederholt werden.

Die vorstehend erläuterten und/oder in den Unteransprüchen wiedergegebenen vorteilhaften Aus- und/oder Weiterbildungen können - außer zum Beispiel in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und/oder Weiterbildungen sowie deren Vorteile werden nachfolgend anhand von Zeichnungen lediglich beispielhaft näher erläutert.

Es zeigen:
- Fig. 1: in einer schematischen Perspektivdarstellung von unten einen Teil einer erfindungsgemäßen Brennkraftmaschine;
- Fig. 2: in einer schematischen Schnittdarstellung eine Ölwanne der Brennkraftmaschine; und
- Fig. 3: in einer Seitenansicht ein erfindungsgemäßes Montageelement der Brennkraftmaschine.

In Fig. 1 ist ein Teil einer Brennkraftmaschine 1 im teilweise montierten Zustand gezeigt. Die Brennkraftmaschine 1 kann beispielsweise bei einem Nutzfahrzeug, insbesondere bei einem Omnibus, vorgesehen sein. Alternativ wäre es beispielsweise aber auch denkbar, dass die Brennkraftmaschine 1 als stationäre Brennkraftmaschine ausgebildet ist oder bei einem Schiff vorgesehen ist. In Fig. 1 ist die Brennkraftmaschine 1 in einer Ansicht von unten gezeigt. Die Brennkraftmaschine 1 weist ein Kurbelgehäuse 3 mit einem von einer Außenwand 5 begrenzten Kurbelraum 7 auf. Das Kurbelgehäuse 3 ist in herkömmlicher Weise, in Brennkraftmaschinen-Hochrichtung z gesehen, unterseitig geöffnet, so dass im montierten Zustand der Brennkraftmaschine 1 ein durch den Kurbelraum 7 in Brennkraftmaschinen-Hochrichtung z nach unten strömendes Öl bzw. Motoröl in eine in Brennkraftmaschinen-Hochrichtung z gesehen, unterhalb des Kurbelgehäuses 3 angeordnete Ölwanne 9 (Fig. 2) fließen kann.

Wie in Fig. 1 weiter gezeigt ist, weist die Brennkraftmaschine 1 eine hier beispielhaft als Pumpe 11 ausgebildete Öl-Fördereinrichtung auf, mittels der das in der Ölwanne 9 gesammelte Öl durch den Ölkreislauf der Brennkraftmaschine 1 gefördert wird. Im in Fig. 1 gezeigten montierten Zustand ist die Pumpe 11 hier beispielhaft teilweise in dem Kurbelraum 7 angeordnet und ragt mit einem Teilbereich 13, in Brennkraftmaschinen-Hochrichtung z gesehen, nach unten aus dem Kurbelraum 7 heraus bzw. von dem Kurbelgehäuse 3 ab. Zudem ist die Pumpe 11 im montierten Zustand hier beispielhaft auch in Brennkraftmaschinen-Längsrichtung x unmittelbar an eine Stirnwand 15 des Kurbelgehäuses 3 angrenzend in dem Kurbelraum 7 angeordnet. Die Befestigung der Pumpe 11 erfolgt mittels in Fig. 1 nicht gezeigten Befestigungselementen, beispielsweise Schrauben, mittels denen die Pumpe 11 an das Kurbelgehäuse 3 angeflanscht wird. Gemäß Fig. 1 weist die Brennkraftmaschine 1 weiter auch eine sich hier in Brennkraftmaschinen-Längsrichtung x erstreckende Öldruckleitung 19 auf, die im montierten Zustand ausgangsseitig an die Pumpe 11 angeschlossen ist. Mittels der Öldruckleitung 19 wird das von der Pumpe 11 aus der Ölwanne 9 angesaugte Öl in den weiteren Ölkreislauf der Brennkraftmaschine 1 geleitet.

Wie aus Fig. 1 weiter hervorgeht, weist die Brennkraftmaschine 1 auch ein erfindungsgemäßes Montageelement 21 auf. Das Montageelement 21 ist hier beispielhaft aus Kunststoff gefertigt. Alternativ wäre es beispielsweise aber auch möglich, das Montageelement 21 aus Metall, insbesondere aus Aluminium, zu fertigen. Das Montageelement 21 weist als Bestandteile eine Saugleitung 23, mittels der im montierten Zustand der Brennkraftmaschine 1 das in der Ölwanne 9 (Fig. 2) angesammelte Öl der Pumpe 11 zugeführt wird, und ferner weiter ein Abschirm- und Leitelement 25 auf, mittels dem im montierten Zustand der Brennkraftmaschine 1 ein Strömen des in der Ölwanne 9 (Fig. 2) angesammelten Öls in den Kurbelraum 7 der Brennkraftmaschine 1 und ein Abströmen des in der Ölwanne 9 (Fig. 2) angesammelten Öls weg von einer Ansaugöffnung 27 der Saugleitung 23 verhindert wird.

Das Montageelement 21 wird hier beispielhaft mittels einer Flanschverbindung an dem Kurbelgehäuse 3 festgelegt. Zur Ausbildung dieser Flanschverbindung weist das Montageelement 21 mehrere hier beispielhaft als Schraubdome 47 ausgebildete Fixierungseinrichtungen auf. Die Schraubdome 47 sind dabei an dem Abschirm- und Leitelement 25 ausgebildet. Mittels der in die Schraubdome 47 einführbaren, in Fig. 1 lediglich schematisch angedeuteten Schrauben 48 kann das Montageelement 21 dann an das Kurbelgehäuse 3 angeschraubt werden.

Des Weiteren weist die Saugleitung 23 des Montageelements 21 hier beispielhaft einen sich in Brennkraftmaschinen-Längsrichtung x erstreckenden, im Wesentlichen rohrförmigen Leitungsabschnitt 29 auf, der hier beispielhaft an einem Endbereich mit einem in Brennkraftmaschinen-Hochrichtung z nach unten von dem Abschirm- und Leitelement 25 und dem ersten Leitungsabschnitt 29 abragenden, ebenfalls rohrförmigen zweiten Leitungsabschnitt 31 der Saugleitung 23 verbunden ist. Der zweite Leitungsabschnitt 31 ragt dabei derart in Brennkraftmaschinen-Hochrichtung z nach unten ab, dass er im montierten Zustand der Brennkraftmaschine 1 mit der Ansaugöffnung 27 in das in der Ölwanne 9 (Fig. 2) angesammelte Öl eingetaucht ist.

Im Bereich der Ansaugöffnung 33 weist die Saugleitung 23 hier beispielhaft ein Siebelement 35 auf, mittels dem das der Pumpe 11 zugeführte Öl gesiebt bzw. gefiltert wird. Das Siebelement 35 ist hier beispielhaft materialeinheitlich und einstückig mit dem zweiten Leitungsabschnitt 31 verbunden. Alternativ wäre es beispielsweise aber auch möglich, das Siebelement 35 mittels wenigstens eines Sicherungsrings an dem zweiten Leitungsabschnitt 31 festzulegen. Der zweite Leitungsabschnitt 31 weist dann vorzugsweise einen Anschlag auf, der das Siebelement 35 in Zusammenwirkung mit dem Sicherungsring an der Saugleitung 23 festlegt.

An seinem anderen Endbereich weist der erste Leistungsabschnitt 29 einen Steckabschnitt 37 auf, der zur Montage des Montageelements 21 in einen korrespondierenden Steckabschnitt 39 der Pumpe 11 gesteckt wird. Diese Steckverbindung ist dabei derart ausgebildet, dass die Herstellung der Steckverbindung durch eine Verlagerung des Montageelements 21 relativ zur Brennkraftmaschine 1 in Brennkraftmaschinen-Hochrichtung z nach oben erfolgt. Dadurch wird die Montage des Montageelements 21 deutlich vereinfacht, da das Montageelement 21 lediglich in Brennkraftmaschinen-Hochrichtung z nach oben verlagert werden muss, um die Saugleitung 23 mit der Öl-Fördereinrichtung 11 zu verbinden und gleichzeitig das Abschirm- und Leitelement 25 in Anlage mit dem Kurbelgehäuse 3 zu bringen. Dadurch wird eine schnelle und einfache Montage bzw. Demontage des Montageelements 21 trotz schwieriger Zugänglichkeit möglich. Zudem wird das Montageelement 21 mittels dieser Steckverbindung bereits vorzentriert, wodurch auch das Anschrauben des Montageelements 21 mittels der Schrauben 48 an das Kurbelgehäuse 3 deutlich vereinfacht wird.

Konkret ist der Steckabschnitt 37 hier beispielhaft gerade und rohrförmig ausgebildet. Zudem ragt der Steckabschnitt 37 hier in Brennkraftmaschinen-Hochrichtung z nach oben von dem ersten Leitungsabschnitt 29 ab und erstreckt sich in Brennkraftmaschinen-Hochrichtung z.

Des Weiteren ist gemäß Fig. 1 das Abschirm- und Leitelement 25 hier beispielhaft plattenförmig ausgebildet. Das plattenförmige Abschirm- und Leitelement 25 ist hier im montierten Zustand der Brennkraftmaschine 1, in Brennkraftmaschinen-Hochrichtung z gesehen, unterhalb des Kurbelgehäuses 3 und oberhalb des Ölspiegels des in seiner Ruhelage befindlichen Ölwannen-Öls angeordnet. Auf diese Weise überdeckt das Abschirm- und Leitelement 25 hier im montierten Zustand der Brennkraftmaschine 1 den Kurbelraum 7 des Kurbelgehäuses 3. Das Abschirm- und Leitelement 25 erstreckt sich hier beispielhaft im montierten Zustand des Montageelements 21 in Brennkraftmaschinen-Querrichtung y über das gesamte Kurbelgehäuse 3. Zudem erstreckt sich das Abschirm- und Leitelement 25 hier im montierten Zustand des Montageelements 21 in Brennkraftmaschinen-Längsrichtung x ausgehend von der Pumpe 11 bis in etwa zur Hälfte des Kurbelraums 7. Durch diese Erstreckung des Abschirm- und Leitelements 25 wird gewährleistet, dass das Abschirm- und Leitelement 25 im montierten Zustand der Brennkraftmaschine 1 einen Vertiefungsbereich 41 (Fig. 2) eines Ölaufnahmeraums 40 (Fig. 2) der Ölwanne 9, in Brennkraftmaschinen-Hochrichtung z gesehen, oberseitig überdeckt. An diesem Vertiefungsbereich 41 ist der Ölaufnahmeraum 40 im Vergleich zu einem angrenzenden Ölaufnahmeraum-Bereich 42 (Fig. 2) in Brennkraftmaschinen-Hochrichtung z nach unten vertieft, wodurch sich hier eine besonders große Ölmenge befindet. Durch die Überdeckung des Vertiefungsbereichs 41 kann die Funktion des Abschirm- und Leitelements 25 zuverlässig sichergestellt und das Abschirm- und Leitelement 25 gleichzeitig auch besonders kostengünstig und mit geringem Bauraumbedarf ausgebildet werden. Zudem ist das Montageelement 21 im montierten Zustand der Brennkraftmaschine 1 hier beispielhaft auch, in Brennkraftmaschinen-Hochrichtung z gesehen, unterhalb der ausgangsseitig an die Öl-Fördereinrichtung 11 angeschlossenen Öldruckleitung 19 angeordnet.

Wie in Fig. 1 weiter gezeigt ist, bildet hier beispielhaft auch ein Bereich einer, in Brennkraftmaschinen-Hochrichtung z gesehen, unteren Wand 43 des Abschirm- und Leitelements 25 einen, in Brennkraftmaschinen-Hochrichtung z gesehen, oberen Wandbereich der Saugleitung 23 aus.

Im Folgenden wird nun kurz die Reihenfolge der Montage der genannten Bauteile erläutert:
Zunächst wird die Pumpe 11 an dem Kurbelgehäuse 3 befestigt. Anschließend wird die Öldruckleitung 19 an die Pumpe 11 angeschlossen und schließlich wird noch das Montageelement 21 an dem Kurbelgehäuse 3 festgelegt. Die Demontage dieser Bauteile erfolgt in umgekehrter Reihenfolge.

Die Fertigung des Montageelements 21 wird nachfolgend anhand von Fig. 3 näher erläutert:
Wie aus Fig. 3 hervorgeht, setzt sich das aus Kunststoff gefertigte Montageelement 21 hier beispielhaft aus zwei separaten Kunststoff-Bauteilen 49, 51 zusammen, die an einer Verbindungsebene 53 stoffschlüssig miteinander verbunden sind. Die separaten Kunststoff-Bauteile 49, 51 werden hier beispielhaft jeweils mittels eines Gussverfahrens gefertigt und direkt werkzeugfallend geformt. Das Kunststoff-Bauteil 49 weist hier beispielhaft das Abschirm- und Leitelement 25 und einen oberen Teil der Saugleitung 23 auf, während das Kunststoff-Bauteil 51 hier beispielhaft das Abschirm- und Leitelement 25 und einen oberen Teil der Saugleitung 23 aufweist.

### Bezugszeichenliste

- 1: Brennkraftmaschine
- 3: Kurbelgehäuse
- 5: Außenwand
- 7: Kurbelraum
- 9: Ölwanne
- 11: Pumpe
- 13: Teilbereich
- 15: Stirnwand
- 19: Öldruckleitung
- 21: Montageelement
- 23: Saugleitung
- 25: Abschirm- und Leitelement
- 27: Ansaugöffnung
- 29: erster Leitungsabschnitt
- 31: zweiter Leitungsabschnitt
- 35: Siebelement
- 37: Steckabschnitt
- 39: Steckabschnitt
- 40: Ölaufnahmeraum
- 41: Vertiefungsbereich
- 42: angrenzender Ölaufnahmeraum-Bereich
- 43: obere Wand
- 47: Schraubdom
- 48: Schrauben
- 49: Kunststoff-Bauteil
- 51: Kunststoff-Bauteil
- 53: Verbindungsebene

## Patentansprüche

1. Montageelement für eine Brennkraftmaschine, insbesondere für eine Fahrzeug-Brennkraftmaschine, mit einer Saugleitung (23), mittels der im montierten Zustand der Brennkraftmaschine (1) ein in einer Ölwanne (9) angesammeltes Öl einer Öl-Fördereinrichtung (11) zuführbar ist, und mit einem plattenförmigen Abschirm- und/oder Leitelement (25), mittels dem im montierten Zustand der Brennkraftmaschine (1) ein Strömen des in der Ölwanne (9) angesammelten Öls in einen Kurbelraum (7) der Brennkraftmaschine (1) und/oder ein Abströmen des in der Ölwanne (9) angesammelten Öls weg von einer Ansaugöffnung (27) der Saugleitung (23) verhinderbar ist, wobei die Saugleitung (23) und die Öl-Fördereinrichtung (11) mittels einer Steckverbindung miteinander verbindbar sind, wobei die Steckverbindung derart ausgebildet ist, dass die Herstellung der Steckverbindung durch eine Verlagerung des Montageelements (21) relativ zur Brennkraftmaschine (1) in Brennkraftmaschinen-Hochrichtung (z) nach oben erfolgt, wobei das Montagelement (21) im montierten Zustand mit dem Abschirm- und/oder Leitelement (25) in einer Anlageverbindung mit einem Kurbelgehäuse (3) der Brennkraftmaschine (1) ist, **dadurch gekennzeichnet, dass** das Montageelement (21) mittels mehrerer, speziell zur Befestigung des Montageelements (21) vorgesehener Schrauben an das Kurbelgehäuse anflanschbar ist, so dass bei einer Demontage der Ölwanne (9) das Montageelement (21) an der Brennkraftmaschine (1) verbleibt.

2. Montageelement nach Anspruch 1, **dadurch gekennzeichnet, dass** die Saugleitung (23) einen, insbesondere geraden, rohrförmigen Steckabschnitt (37) aufweist, der zur Herstellung der Steckverbindung in oder auf einen korrespondierenden Steckabschnitt (39) der Öl-Fördereinrichtung (11) steckbar ist.

3. Montageelement nach Anspruch 2, **dadurch gekennzeichnet, dass** sich der rohrförmige Steckabschnitt (37) im montierten Zustand der Brennkraftmaschine (1) im Wesentlichen in Brennkraftmaschinen-Hochrichtung (z) erstreckt, und/oder dass der rohrförmige Steckabschnitt (37) im montierten Zustand der Brennkraftmaschine (1), in Brennkraftmaschinen-Hochrichtung (z) gesehen, nach oben von einem mit dem Steckabschnitt (37) verbundenen Leitungsabschnitt (29) der Saugleitung (23) abragt.

4. Montageelement nach einem der vorhergehenden Ansprüche, **dadurch gekennzeichnet, dass** mehrere Fixiereinrichtungen vorgesehen sind, mittels der das Montageelement (21) an einem Kurbelgehäuse (3) der Brennkraftmaschine (1) festlegbar ist, wobei die Fixiereinrichtungen durch Schrauben-Hülse-Kombinationen gebildet sind, deren Hülse (47) mit dem Abschirm- und/oder Leitelement (25) verbunden ist.

5. Montageelement nach einem der vorhergehenden Ansprüche, **dadurch gekennzeichnet, dass** die Saugleitung (23) und das wenigstens eine Abschirm- und/oder Leitelement (25) materialeinheitlich und/oder einstückig ausgebildet sind.

6. Montageelement nach einem der vorhergehenden Ansprüche, **dadurch gekennzeichnet, dass** das Montageelement (21) aus Metall, insbesondere aus einem Leichtmetall, gefertigt ist, wobei bevorzugt vorgesehen ist, dass das Montageelement (21) mittels eines Gussverfahrens gefertigt ist.

7. Montageelement nach einem der Ansprüche 1 bis 5, **dadurch gekennzeichnet, dass** das Montageelement (21) aus Kunststoff gefertigt ist, wobei bevorzugt vorgesehen ist, dass das Montageelement (21), insbesondere die Saugleitung (23) und/oder das Abschirm- und/oder Leitelement (25), aus mehreren, insbesondere aus zwei, miteinander verbindbaren, insbesondere stoffschlüssig miteinander verbindbaren und/oder mittels eines Gussverfahrens gefertigten, Kunststoff-Bauteilen (49, 51) gefertigt ist.

8. Montageelement nach einem der vorhergehenden Ansprüche, **dadurch gekennzeichnet, dass** das Montageelement (21) im montierten Zustand der Brennkraftmaschine (1) wenigstens eine ausgangsseitig an die Öl-Fördereinrichtung (11) angeschlossene, insbesondere sich in Brennkraftmaschinen-Längsrichtung (x) erstreckende, Öldruckleitung (19), in Brennkraftmaschinen-Hochrichtung (z) gesehen, unterseitig umgreift.

9. Montageelement nach einem der vorhergehenden Ansprüche, **dadurch gekennzeichnet, dass** ein Ölaufnahmeraum (40) der Ölwanne (9) einen Vertiefungsbereich (41) aufweist, bei dem der Ölaufnahmeraum (40) im Vergleich zu einem angrenzenden Ölaufnahmeraum-Bereich (42) in Brennkraftmaschinen-Hochrichtung (z) nach unten vertieft ist, und dass das Abschirm- und/oder Leitelement (25) im montierten Zustand der Brennkraftmaschine (1) den Vertiefungsbereich (41) in Brennkraftmaschinen-Hochrichtung (z) gesehen, oberseitig überdeckt und/oder abdeckt.

10. Montageelement nach einem der vorhergehenden Ansprüche, **dadurch gekennzeichnet, dass** wenigstens ein, insbesondere eine ballige Außenkontur aufweisender, Ölverdrängungskörper vorgesehen ist, der im montierten Zustand des Montageelements (21) bei einem definierten Winkel des Ölwannen-Ölspiegels relativ zu einer Horizontalebene in das in der Ölwanne (9) angesammelte Öl eintaucht, wobei bevorzugt vorgesehen ist, dass der Ölverdrängungskörper materialeinheitlich und/oder einstückig mit der Saugleitung (23) und/oder mit dem Abschirm- und/oder Leitelement (25) verbunden ist.

11. Montageelement nach einem der vorhergehenden Ansprüche, **dadurch gekennzeichnet, dass** die Saugleitung (23) ein Sieb- und/oder Filterelement (35) aufweist, mittels dem das der Öl-Fördereinrichtung (11) zugeführte Öl siebbar und/oder filterbar ist, wobei bevorzugt vorgesehen ist, dass das Sieb- und/oder Filterelement (35) im Bereich einer Ansaugöffnung (27) der Saugleitung (23) angeordnet ist.

12. Montageelement nach Anspruch 11, **dadurch gekennzeichnet, dass** das Sieb- und/oder Filterelement (35) mittels wenigstens eines Befestigungselements, insbesondere wenigstens eines Sicherungsrings, an der Saugleitung (23) festgelegt ist, oder dass das Sieb- und/oder Filterelement (35) und die Saugleitung (23) materialeinheitlich und/oder einstückig miteinander verbunden sind.

13. Montageelement nach einem der vorhergehenden Ansprüche, **dadurch gekennzeichnet, dass** im montierten Zustand der Brennkraftmaschine (1) das Abschirm- und/oder Leitelement (25), in Brennkraftmaschinen-Hochrichtung (z) gesehen, unterhalb eines Kurbelgehäuses (3) der Brennkraftmaschine (1) und/oder oberhalb des Ölspiegels des sich in seiner Ruhelage befindlichen Ölwannen-Öls angeordnet ist, und/oder dass im montierten Zustand des Montageelements (21) das Abschirm- und/oder Leitelement (25) ein Kurbelgehäuse (3) und/oder einen Kurbelraum (7) der Brennkraftmaschine (1) zumindest bereichsweise, in Brennkraftmaschinen-Hochrichtung (z) gesehen, unterseitig überdeckt und/oder abdeckt.

14. Brennkraftmaschine und/oder Fahrzeug, insbesondere Nutzfahrzeug, mit einem Montageelement nach einem der vorhergehenden Ansprüche.

## Claims

1. Installation element for a combustion engine, in particular for a vehicle combustion engine, having a suction line (23) by means of which, in the installed state of the combustion engine (1), oil that has collected in an oil sump (9) can be fed to an oil delivery device (11), and having a plate-shaped shielding and/or guiding element (25) by means of which, in the installed state of the combustion engine (1), a flow of the oil that has collected in the oil sump (9) into a crank chamber (7) of the combustion engine (1), and/or an outflow of the oil that has collected in the oil sump (9) away from a suction opening (27) of the suction line (23), can be prevented, wherein the suction line (23) and the oil delivery device (11) are connectable to one another by way of a plug-type connection, wherein the plug-type connection is designed such that the plug-type connection is produced by way of a displacement of the installation element (21) upward relative to the combustion engine (1) in an combustion engine vertical direction (z), wherein the installation element (21), in the installed state, is connected in abutting fashion, by way of the shielding and/or guiding element (25), to a crankcase (3) of the combustion engine (1), **characterized in that** the installation element (21) by means of a plurality of screws, specially provided for fastening the installation element (21), is able to be flange-fitted onto the crankcase such that the installation element (21) remains on the combustion engine (1) when the oil sump (9) is disassembled.

2. Installation element according to Claim 1, **characterized in that** the suction line (23) has an in particular straight tubular plug-type section (37) which, to produce the plug-type connection, can be plugged into or onto a corresponding plug-type section (39) of the oil delivery device (11).

3. Installation element according to Claim 2, **characterized in that**, in the installed state of the combustion engine (1), the tubular plug-type section (37) extends substantially in the combustion engine vertical direction (z), and/or **in that**, in the installed state of the combustion engine (1), the tubular plug-type section (37) projects upward, as viewed in the combustion engine vertical direction (z), from a line section (29), which is connected to the plug-type section (37), of the suction line (23).

4. Installation element according to one of the preceding claims, **characterized in that** a plurality of fixing devices are provided by means of which the installation element (21) can be fixed to a crankcase (3) of the combustion engine (1), wherein the fixing devices are formed by screw-sleeve combinations, the sleeve (47) of which is connected to the shielding and/or guiding element (25).

5. Installation element according to one of the preceding claims, **characterized in that** the suction line (23) and the at least one shielding and/or guiding element (25) are of materially integral and/or unipartite form.

6. Installation element according to one of the preceding claims, **characterized in that** the installation element (21) is manufactured from metal, in particular from a light metal, wherein it is preferably provided that the installation element (21) is manufactured by way of a casting process.

7. Installation element according to one of Claims 1 to 5, **characterized in that** the installation element (21) is manufactured from plastic, wherein it is preferably provided that the installation element (21), in particular the suction line (23) and/or the shielding and/or guiding element (25), is manufactured from a plurality of, in particular two, plastics components (49, 51) which are connectable to one another, in particular cohesively connectable to one another, and/or which are manufactured by way of a casting process.

8. Installation element according to one of the preceding claims, **characterized in that**, in the installed state of the combustion engine (1), the installation element (21) engages around the underside, as viewed in the combustion engine vertical direction (z), of at least one oil pressure line (19) which is connected to the outlet side of the oil delivery device (11) and which in particular extends in the combustion engine longitudinal direction (x).

9. Installation element according to one of the preceding claims, **characterized in that** an oil-receiving chamber (40) of the oil sump (9) has a depression region (41) in which the oil-receiving chamber (40) is recessed in a downward direction, as viewed in the combustion engine vertical direction (z), in relation to an adjoining oil-receiving chamber region (42), and **in that**, in the installed state of the combustion engine (1), the shielding and/or guiding element (25) overlaps and/or covers the depression region (41) from above as viewed in the combustion engine vertical direction (z).

10. Installation element according to one of the preceding claims, **characterized in that** at least one oil displacement body is provided, which has in particular a domed outer contour and which, in the installed state of the installation element (21), in the case of the oil sump oil surface being at a defined angle relative to a horizontal plane, dips into the oil that has collected in the oil sump (9), wherein it is preferably provided that the oil displacement body is connected in materially integral and/or unipartite fashion to the suction line (23) and/or to the shielding and/or guiding element (25).

11. Installation element according to one of the preceding claims, **characterized in that** the suction line (23) has a sieve and/or filter element (35) by means of which the oil fed to the oil delivery device (11) can be sieved and/or filtered, wherein it is preferably provided that the sieve and/or filter element (35) is arranged in the region of a suction opening (27) of the suction line (23).

12. Installation element according to Claim 11, **characterized in that** the sieve and/or filter element (35) is fixed to the suction line (23) by way of at least one fastening element, in particular at least one securing ring, or **in that** the sieve and/or filter element (35) and the suction line (23) are connected to one another in materially integral and/or unipartite fashion.

13. Installation element according to one of the preceding claims, **characterized in that**, in the installed state of the combustion engine (1), the shielding and/or guiding element (25) is, as viewed in the combustion engine vertical direction (z), arranged below a crankcase (3) of the combustion engine (1) and/or above the oil level of the oil sump oil situated in its rest position, and/or **in that**, in the installed state of the installation element (21), the shielding and/or guiding element (25) at least regionally overlaps and/or covers a crankcase (3) and/or a crank chamber (7) of the combustion engine (1) from below as viewed in the combustion engine vertical direction (z).

14. Combustion engine and/or vehicle, in particular commercial vehicle, having an installation element according to one of the preceding claims.

## Revendications

1. Elément de montage pour un moteur à combustion interne, en particulier pour un moteur à combustion interne de véhicule, comprenant une conduite d'aspiration (23) qui permet à l'état monté du moteur à combustion interne (1) d'acheminer de l'huile accumulée dans un carter d'huile (9) jusqu'à un dispositif de refoulement d'huile (11), et comprenant un élément de protection et/ou de guidage (25) en forme de plaque qui permet à l'état monté du moteur à combustion interne (1) d'empêcher un écoulement de l'huile accumulée dans le carter d'huile (9) dans un espace de vilebrequin (7) du moteur à combustion interne (1) et/ou une évacuation de l'huile accumulée dans le carter d'huile (9) s'éloignant d'un orifice d'admission (27) de la conduite d'aspiration (23), la conduite d'aspiration (23) et le dispositif de refoulement d'huile (11) pouvant être raccordés l'une à l'autre au moyen d'un raccordement par enfichage, le raccordement par enfichage étant réalisé de telle sorte que l'établissement du raccordement par enfichage est effectué par un décalage de l'élément de montage (21) par rapport au moteur à combustion interne (1) dans la direction verticale de moteur à combustion interne (z) vers le haut, l'élément de montage (21) à l'état monté se trouvant avec l'élément de protection et/ou de guidage (25) dans un raccordement par adhérence avec un carter de vilebrequin (3) du moteur à combustion interne (1),
**caractérisé en ce que** l'élément de montage (21) peut être bridé sur le carter de vilebrequin au moyen de plusieurs vis prévues spécialement pour fixer l'élément de montage (21) de sorte qu'en cas de démontage du carter d'huile (9) l'élément de montage (21) reste sur le moteur à combustion interne (1).

2. Elément de montage selon la revendication 1, **caractérisé en ce que** la conduite d'aspiration (23) présente une partie enfichable (37), en particulier droite et tubulaire, qui peut être enfichée dans ou sur une partie enfichable (39) correspondante du dispositif de refoulement d'huile (11) pour établir le raccordement par enfichage.

3. Elément de montage selon la revendication 2, **caractérisé en ce que** la partie enfichable tubulaire (37), à l'état monté du moteur à combustion interne (1), s'étend substantiellement dans la direction verticale de moteur à combustion interne (z), et/ou **en ce que** la partie enfichable tubulaire (37), à l'état monté du moteur à combustion interne (1), vue dans la direction verticale de moteur à combustion interne (z), fait saillie vers le haut à partir d'une partie de conduite (29) de la conduite d'aspiration (23), raccordée à la partie enfichable (37).

4. Elément de montage selon l'une quelconque des revendications précédentes, **caractérisé en ce que** plusieurs dispositifs de fixation sont prévus au moyen desquels l'élément de montage (21) peut être immobilisé sur un carter de vilebrequin (3) du moteur à combustion interne (1), les dispositifs de fixation étant formés par des combinaisons vis/douille dont la douille (47) est raccordée à l'élément de protection et/ou de guidage (25).

5. Elément de montage selon l'une quelconque des revendications précédentes, **caractérisé en ce que** la conduite d'aspiration (23) et ledit au moins un élément de protection et/ou de guidage (25) sont réalisés en un même matériau et/ou d'un seul tenant.

6. Elément de montage selon l'une quelconque des revendications précédentes, **caractérisé en ce que** l'élément de montage (21) est fabriqué en métal, en particulier en métal léger, dans lequel il est prévu de préférence que l'élément de montage (21) soit fabriqué au moyen d'un procédé de moulage.

7. Elément de montage selon l'une quelconque des revendications 1 à 5, **caractérisé en ce que** l'élément de montage (21) est fabriqué en matière plastique, dans lequel il est prévu de préférence que l'élément de montage (21), en particulier la conduite d'aspiration (23) et/ou l'élément de protection et/ou de guidage (25), soit fabriqué à partir de plusieurs, en particulier deux, pièces en matière plastique (49, 51) pouvant être raccordées l'une à l'autre, en particulier par liaison de matière, et/ou fabriquées au moyen d'un procédé de moulage.

8. Elément de montage selon l'une quelconque des revendications précédentes, **caractérisé en ce que** l'élément de montage (21), à l'état monté du moteur à combustion interne (1), saisit par la face inférieure, vue dans la direction verticale de moteur à combustion interne (z), une conduite d'huile sous pression (19) raccordée côté sortie au dispositif de refoulement d'huile (11), s'étendant en particulier dans la direction longitudinale de moteur à combustion interne (x).

9. Elément de montage selon l'une quelconque des revendications précédentes, **caractérisé en ce qu'**un espace de réception d'huile (40) du carter d'huile (9) présente une zone de retrait (41) où l'espace de réception d'huile (40) est en comparaison avec une zone d'espace de réception d'huile (42) abaissé dans la direction verticale de moteur à combustion interne (z), et **en ce que** l'élément de protection et/ou de guidage (25), à l'état monté du moteur à combustion interne (1), coiffe et/ou couvre sur la face supérieure la zone de retrait (41), vue dans la direction verticale de moteur à combustion interne (z).

10. Elément de montage selon l'une quelconque des revendications précédentes, **caractérisé en ce qu'**au moins un corps de déplacement d'huile, présentant en particulier un contour extérieur sphérique, est prévu qui, à l'état monté de l'élément de montage (21), à un angle défini du niveau d'huile de carter d'huile par rapport à un plan horizontal, plonge dans l'huile accumulée dans le carter d'huile (9), dans lequel il est prévu en particulier que le corps de déplacement d'huile soit raccordé par un même matériau et/ou d'un seul tenant à la conduite d'aspiration (23) et/ou à l'élément de protection et/ou de guidage (25).

11. Elément de montage selon l'une quelconque des revendications précédentes, **caractérisé en ce que** la conduite d'aspiration (23) présente un élément de tamisage et/ou de filtrage (35) au moyen duquel l'huile acheminée au dispositif de refoulement d'huile (11) peut être tamisée et/ou filtrée, dans lequel il est prévu de préférence que l'élément de tamisage et/ou de filtrage (35) soit disposé dans la zone d'un orifice d'admission (27) de la conduite d'aspiration (23).

12. Elément de montage selon la revendication 11, **caractérisé en ce que** l'élément de tamisage et/ou de filtrage (35) est immobilisé au moyen d'au moins un élément de fixation, en particulier d'au moins une bague de blocage, sur la conduite d'aspiration (23), ou **en ce que** l'élément de tamisage et/ou de filtrage (35) et la conduite d'aspiration (23) sont raccordés l'un à l'autre par un même matériau et/ou d'un seul tenant.

13. Elément de montage selon l'une quelconque des revendications précédentes, **caractérisé en ce qu'**à l'état monté du moteur à combustion interne (1), l'élément de protection et/ou de guidage (25), vu dans la direction verticale de moteur à combustion interne (z), est disposé au-dessous d'un carter de vilebrequin (3) du moteur à combustion interne (1) et/ou au-dessus du niveau d'huile de l'huile de carter d'huile se trouvant en position de repos, et/ou **en ce qu'**à l'état monté de l'élément de montage (21), l'élément de protection et/ou de guidage (25) coiffe et/ou couvre sur la face inférieure, vue dans la direction verticale de moteur à combustion interne (z), un carter de vilebrequin (3) et/ou un espace de vilebrequin (7) du moteur à combustion interne (1) au moins par endroits.

14. Moteur à combustion interne et/ou véhicule, en particulier véhicule utilitaire, comprenant un élément de montage selon l'une quelconque des revendications précédentes.
